# EUROPÄISCHE PATENTSCHRIFT

(11) **EP 3 171 105 B1**
(45) Veröffentlichungstag und Bekanntmachung des Hinweises auf die Patenterteilung: **20.03.2019**
(21) Anmeldenummer: 16002276.0
(22) Anmeldetag: 25.10.2016
(51) Int. Cl.: F25D 17/06

(54) **KÜHLGERÄT MIT MEHREREN TEMPERATURZONEN**
COOLING DEVICE WITH SEVERAL TEMPERATURE ZONES
APPAREIL DE RÉFRIGERATION COMPRENANT PLUSIEURS ZONES DE TEMPÉRATURES

(30) Priorität: 09.11.2015 CH 16272015
(43) Veröffentlichungstag der Anmeldung: 24.05.2017
(73) Patentinhaber: V-Zug AG, 6300 Zug (CH)
(72) Erfinder: Ganz, Jochen, 8610 Uster (CH); Bachmann, Adrian Hermann, 8590 Romanshorn (CH); Diana, Emanuele, 9000 St. Gallen (CH)
(74) Vertreter: Sutter, Kurt

(56) Entgegenhaltungen:
- EP-A1- 0 716 278
- EP-A2- 2 607 822
- US-A1- 2009 188 262

## Beschreibung

### Gebiet der Erfindung

Die Erfindung betrifft ein Kühlgerät, insbesondere einen Kühlschrank oder einen Tiefkühler, gemäss Oberbegriff von Anspruch 1, sowie ein Verfahren zum Betrieb eines derartigen Kühlgeräts.

### Hintergrund

Es ist bekannt, den Nutzraum eines Kühlgeräts, insbesondere eines Kühlschranks, in mehrere Temperaturzonen zu unterteilen, beispielsweise in eine untere Temperaturzone und eine obere Temperaturzone. Für diese Temperaturzonen werden unterschiedliche Solltemperaturen vorgegeben, z.B. 0 - 2°C für die untere Temperaturzone und 4 - 6°C für die obere Temperaturzone. So können in der unteren Temperaturzone Artikel gelagert werden, welche relativ kühl aufbewahrt werden sollten, wie z.B. Fleisch, während in der oberen Temperaturzone Artikel gelagert werden, welche nicht ganz so kalt aufbewahrt werden sollten, wie z.B. Käse.

Weiter sind auch Geräte bekannt, bei denen Kühlluft zwischen einem Kühlmodul und Nutzraum zirkuliert wird. Wenn bei derartigen Geräten zwei Temperaturzonen mit unterschiedlicher Temperatur realisiert werden sollen, sind separate Luftzuführungen in die einzelnen Zonen oder zusätzliche, individuell steuerbare Kühlmittel erforderlich.

In US 2009/188262 wird ein Kühlgerät beschrieben, bei welchem durch temperaturabhängige Ansteuerung von Luftklappen, Kompressor und Ventilator Kompartimente unterschiedlich gekühlt werden können.

In EP 2 607 822 wird ein Kühlschrank beschrieben, bei welchem ein unterer Bereich und ein oberer Bereich des Nutzraums unterschiedlich gekühlt werden können, indem der Ventilator in unterschiedliche Richtungen betrieben werden kann.

### Darstellung der Erfindung

Es stellt sich die Aufgabe, ein Gerät der eingangs genannten Art bereitzustellen, welches apparativ einfach aufgebaut ist.

Diese Aufgabe wird vom Gerät gemäss Anspruch 1 erfüllt. Demgemäss besitzt das Gerät folgende Komponenten:
- Einen Nutzraum mit mindestens einer unteren und einer oberen Temperaturzone: Der Nutzraum dient der Aufnahme des zu kühlenden Guts.
- Ein Kühlmodul zum Kühlen von Luft: Dabei handelt es sich z.B. um den Verdampfer einer Wärmepumpe oder um die kalte Seite eines Peltier-Elements.
- Luftfördermittel, um die Luft vom Kühlmodul von unten in den Nutzraum einzuleiten und von oben aus dem Nutzraum abzuleiten und zum Kühlmodul zurückzuführen: Diese Luftfördermittel umfassen beispielsweise einen Ventilator und geeignete Luftkanäle.
- Eine Steuerung: Die Steuerung dient zum Steuern der Komponenten des Geräts. Sie ist dazu ausgestaltet, in der unteren Temperaturzone eine erste Solltemperatur und in der oberen Temperaturzone eine zweite Solltemperatur aufrechtzuerhalten, und zwar indem sie die folgenden zwei Grössen abhängig von der (gemessenen oder geschätzten) momentanen Temperatur in der ersten und der zweiten Temperaturzone steuert:
   a) die Strömungsgeschwindigkeit der von den Luftfördermitteln geförderten Luft sowie auch
   b) die Temperatur des Kühlmoduls.

Wenn eine Temperatur in der oberen Temperaturzone (3) korrekt jedoch eine Temperatur in der unteren Temperaturzone (2) zu tief ist, erhöht die Steuerung die Temperatur (T0) des Kühlmoduls und die Strömungsgeschwindigkeit, und wenn die Temperatur in der unteren Temperaturzone korrekt ist, die Temperatur in der oberen Temperaturzone aber zu tief ist, reduziert die Steuerung die Strömungsgeschwindigkeit (v) und die Temperatur (T0) des Kühlmoduls.

Der Erfindung liegt die Erkenntnis zugrunde, dass durch geeignete Wahl der beiden erwähnten Grössen die Temperaturen in den beiden Temperaturzonen in weiten Bereichen unabhängig voneinander eingestellt werden können. Dies wird unten genauer beschrieben.

Die Erfindung betrifft auch ein Verfahren zum Betrieb eines derartigen Kühlgeräts, bei welchem die momentanen Temperaturen in der unteren und der oberen Temperaturzone gemessen werden und abhängig von der Abweichung der momentanen Temperaturen von Sollwerten die Strömungsgeschwindigkeit sowie auch die Temperatur des Kühlmoduls gewählt werden.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen schematischen Schnitt durch ein Kühlgerät,
Fig. 2 die Temperatur abhängig von der Position im Nutzraum für verschiedene Strömungsgeschwindigkeiten v und Anfangstemperaturen T0,
Fig. 3 die Korrektur für eine zu tiefe Temperatur am Ort x1 und
Fig. 4 die Korrektur für eine zu tiefe Temperatur am Ort x2.

### Wege zur Ausführung der Erfindung

Das Gerät gemäss Fig. 1 besitzt einen Nutzraum 1, der zumindest gedanklich in eine untere Temperaturzone 2 und eine obere Temperaturzone 3 unterteilt ist, wobei die untere Temperaturzone 2 tiefer als die obere Temperaturzone 3 angeordnet ist.

Zur Benutzerseite hin ist der Nutzraum 1 von einer Türe 4 abgeschlossen.

Der Nutzraum 1 ist mit Vorteil in vertikaler Richtung luftdurchlässig, d.h. dass Kühlluft durch den Nutzraum 1 vom unteren Ende des Nutzraums bis zum oberen Ende des Nutzraums hochsteigen kann.

Wie dargestellt, können die beiden Temperaturzonen 2 und 3 durch eine Trennplatte 5, welche mindestens eine Luftdurchtrittsöffnung aufweist, voneinander abgetrennt sein. Eine derartige Trennplatte 5 reduziert den durch Diffusion und Strahlung bedingten Temperaturaustausch zwischen den beiden Temperaturzonen, erlaubt aber weiterhin den Fluss der Luft von unten nach oben.

Das Gerät gemäss Fig. 1 besitzt weiter eine Wärmepumpe umfassend einen Kompressor 6, einen Kondensator 7, einen Verdampfer 8 sowie eine (nicht gezeigte) Drossel zwischen dem Kondensator 7 und dem Verdampfer 8. Im Betrieb des Kompressors 6 wird der Verdampfer 8 gekühlt und der Kondensator 7 erwärmt.

Zudem sind Luftfördermittel vorgesehen, welche einen Luftauslass 10 am oberen Ende des Nutzraums 1, einen Verbindungskanal 11, einen Ventilator 12 sowie einen Lufteinlass 13 am unteren Ende des Nutzraums 1 umfassen.

Der Luftauslass 10 am oberen Ende des Nutzraums 1 besteht in der vorliegenden Ausführung aus mehreren Öffnungen an der Decke des Nutzraums, welche den Nutzraum mit dem Verbindungskanal 11 verbinden. Der Lufteinlass 13 wird in ähnlicher Weise von mehreren Öffnungen am Boden des Nutzraums gebildet. Die Öffnungen des Luftauslasses 13 sowie des Lufteinlasses 10 können jedoch auch beispielsweise im Bereich der Kanten der Decke bzw. des Bodens des Nutzraums 1, allenfalls hinter geeigneten Blenden, angeordnet sein.

Die Förderleistung des Ventilators 12, d.h. die Strömungsgeschwindigkeit der Luft im Nutzraum 1, ist mit Vorteil so bemessen, dass der Nutzraum 1 laminar mit Luft durchströmt wird, d.h. es kommt beim Durchströmen des Nutzraums 1 nicht zu einem Verwirbeln der Luft.

Mit den Luftfördermitteln kann Luft oben aus dem Nutzraum 1 abgesaugt werden, worauf diese Luft durch den Verbindungskanal 11 und Ventilator 12 zum Verdampfer 8 geführt und dort gekühlt wird. Vom Verdampfer 8 gelangt die Luft über den Lufteinlass 13 wieder zurück in den Nutzraum 1.

Die so dem System erzogene Wärme wird über den Kondensator 7, welcher beispielsweise mit Umgebungsluft gekühlt wird (nicht gezeigt), abgeführt.

Zum Steuern der Komponenten des Geräts ist eine Steuerung 14 vorgesehen. Diese besitzt die erforderlichen Hardware- und Softwarekomponenten zum Steuern des Systems in der im Folgenden beschriebenen Weise.

Die Steuerung 14 besitzt vorzugsweise einen Speicher, in welchem Solltemperaturen für die obere und die untere Temperaturzone 3 bzw. 2 abgelegt sind. Diese Solltemperaturen liegen vorteilhaft zwischen 0 und 10 °C, wobei die Solltemperatur für die untere Temperaturzone tiefer ist als für die obere Temperaturzone, insbesondere um mindestens 1°C.

Die Steuerung 14 kann weiter Eingabemittel (nicht gezeigt) aufweisen, welche es dem Benutzer erlauben, eine oder beide dieser Solltemperaturen vorzugeben, wobei in diesem Falle die Steuerung 14 aber sicherstellen sollte, dass die Solltemperatur für die untere Temperaturzone tiefer ist als für die obere Temperaturzone, wiederum insbesondere um mindestens 1°C.

Weiter sind in Fig. 1 zwei Temperatursensoren 17 und 18 dargestellt. Der erste Temperatursensor befindet sich auf einer Höhe x1 in der unteren Temperaturzone 2 und der zweite Temperatursensor 18 befindet sich auf einer Höhe x2 in der oberen Temperaturzone 3.

Wenn die vom Verdampfer 8 gekühlte Luft den Nutzraum 1 von unten nach oben in Richtung x durchströmt, erwärmt sie sich. Im Gleichgewichtszustand des Geräts ist die Erwärmung darauf zurückzuführen, dass die Luft an den Seitenwänden des Nutzraums erwärmt wird, da die Isolation des Nutzraums nicht ideal ist.

Es kann gezeigt werden, dass die Temperatur T(x) als Funktion der Position x (d.h. der vertikalen Position im Nutzraum 1) im Gleichgewichtszustand des Systems, unter Vernachlässigung des Wärmeaustausches über Diffusion und Strahlung, sowie unter der Annahme einer konstanten Dichte der Luft, näherungsweise durch folgende Beziehung abgeschätzt werden kann: $T \left(x\right) = \left(T0-U\right) ⋅ exp \left(-k⋅x/v\right) + U$

Dabei bezeichnet T0 die Temperatur am unteren Ende des Nutzraums, U die Umgebungstemperatur, k eine zur Wärmeleitfähigkeit der Seitenwände proportionale Konstante und v die Flussgeschwindigkeit der Luft im Nutzraum 1.

Die Temperatur T0 wird im Folgenden auch als Anfangstemperatur bezeichnet, und sie wird der Einfachheit halber der Temperatur des Verdampfers 8 bzw. Kühlmoduls gleichgesetzt.

Wie sich aus Gleichung 1 ergibt, steigt also die Temperatur der Luft im Nutzraum 1 von unten nach oben an. Die Geschwindigkeit des Anstiegs ist dabei wesentlich gegeben durch die Flussgeschwindigkeit v der Luft, während die Anfangstemperatur T0 im Wesentlichen der Temperatur des Verdampfers 8 entspricht. Beide diese Parameter können von der Steuerung 14 variiert werden:
- Die (mittlere) Flussgeschwindigkeit v kann variiert werden, indem die Drehzahl des Ventilators 8 variiert wird oder indem der Ventilator in kurzen Intervallen mit geeignetem Ein-/Ausschaltverhältnis getaktet betrieben wird.
- Die (mittlere) Anfangstemperatur T0 kann variiert werden, indem die Leistung der Wärmepumpe variiert wird oder indem der Kompressor in kurzen Intervallen mit geeignetem Ein-/Ausschaltverhältnis getaktet betrieben wird.

Fig. 2 zeigt den Verlauf der Temperatur T im Nutzraum 1 als Funktion der Höhenposition x. Dabei zeigt die Kurve 20 den Temperaturverlauf für eine gegebene Anfangstemperatur T0 und eine gewisse Strömungsgeschwindigkeit v.

Wird nun die Strömungsgeschwindigkeit v erhöht, die Anfangstemperatur T0 jedoch konstant gelassen, so verläuft die Kurve weniger steil (siehe Kurve 21). Wird die Strömungsgeschwindigkeit V hingegen bei gleichbleibender Anfangstemperatur T0 reduziert, so verläuft die Kurve steiler (Kurve 22).

Wird jedoch die Strömungsgeschwindigkeit v konstant gehalten, die Anfangstemperatur T0 aber reduziert, so ergeben sich grundsätzlich tiefere Temperaturen im Kühlraum (Kurve 23), während bei höherer Anfangstemperatur T0 sich höhere Temperaturen ergeben (Kurve 24).

Fig. 2 illustriert, dass durch geeignete Wahl der Parameter T0 und v die Temperaturen T1 und T2 in der unteren Temperaturzone 2 bzw. der oberen Temperaturzone 3 an den Orten x1 und x2 im Wesentlichen unabhängig voneinander gewählt werden können, indem die Anfangstemperatur T0 sowie die Strömungsgeschwindigkeit v geeignet eingestellt werden. Mit anderen Worten kann für gegebene Werte T1 = T(x1) und T2 = T(x2) Gleichung 1 nach Parametern T0 und aufgelöst werden, soweit die sich dem Fachmann aus Gleichung 1 und aus den physikalischen Gesetzen ergebenden Bedingungen, wie zum Beispiel T1 < T2, T1 < U und T2 < U, eingehalten werden.

Auf diese Weise ist es möglich, die zwei gewünschten Temperaturen T1 und T2 in der unteren und in der oberen Temperaturzone 2 bzw. 3 zu erreichen, indem die Leistung des Ventilators 12 und somit die Strömungsgeschwindigkeit v sowie die Leistung des Kompressors 6 und somit die Temperatur des Verdampfers 8 von der Steuerung 14 geeignet gewählt werden.

Ist beispielsweise, wie in Fig. 3 illustriert, bei der aktuellen Strömungsgeschwindigkeit v' und Anfangstemperatur T0',die Temperatur T2 in der oberen Temperaturzone 3 korrekt, die Temperatur T1' in der unteren Temperaturzone 2 jedoch zu tief, so erhöht die Steuerung 14 die Temperatur des Verdampfers 8 auf einen höheren Wert T0 > T0', und sie erhöht auch die Strömungsgeschwindigkeit auf einen etwas höheren Wert v > v', wodurch die Temperaturverlaufskurve bei einem höheren Wert T0 beginnt aber weniger schnell ansteigt.

Ist hingegen, wie in Fig. 4 illustriert, bei der aktuellen Strömungsgeschwindigkeit v' und Anfangstemperatur T0',die Temperatur T1 in der unteren Temperaturzone 2 korrekt, die Temperatur T2' in der oberen Temperaturzone aber zu tief, so reduziert die Steuerung 14 die Strömungsgeschwindigkeit auf einen Wert v < v' (wodurch die Kurve steiler wird) und reduziert die Anfangstemperatur geringfügig auf einen Wert T0 < T0'.

Auf diese Weise lassen sich Vorschriften für die Änderung der Werte von v und T0 für die Verschiedenen Abweichungsszenarien finden, und/oder Gleichung 1 erlaubt die direkte näherungsweise Berechnung der geeigneten Werte der Strömungsgeschwindigkeit v und Anfangstemperatur T0 für gegebene Werte der Temperaturen T1 und T2.

Gleichung 1 repräsentiert ein sehr einfaches Modell, welches die Steuerung 14 für die Berechnung des Temperaturverlaufs im Nutzraum 1 abhängig von Strömungsgeschwindigkeit v und Anfangstemperatur T0 verwenden kann. Dabei kann der Wärmeleitwert k in Gleichung 1 z.B. herstellerseitig fest vorgegeben sein, während der zweite Parameter, die Umgebungstemperatur U, entweder mit einem geeigneten Temperatursensor direkt gemessen oder aufgrund der momentanen Temperaturen T1 und T2 bei bekannter Strömungsgeschwindigkeit v und Anfangstemperatur T0 abgeschätzt werden kann.

Die Steuerung 14 kann auch ein komplexeres thermisches Modell des Nutzraums verwenden, welches beispielsweise zusätzlich die thermischen Massen und momentanen Temperaturen des zu lagernden Guts in der unteren und in der oberen Temperaturzone als Modellparameter berücksichtigt, und/oder auch die sich mit der Temperatur ändernde Dichte der Luft. Insbesondere die thermischen Massen und momentanen Temperaturen gehen dabei als a priori unbekannte Parameter in das Modell ein. Sie können aber durch Messungen der Temperaturen an den Orten x1 und x2 als Funktion der Zeit, der Strömungsgeschwindigkeit v und der Anfangstemperatur T0 von der Steuerung 14 im Betrieb mittels Ausgleichsrechnung (d.h. "Curve Fitting") abgeschätzt und sodann für eine verbesserte Steuerung des Geräts verwendet werden.

Mit anderen Worten kann die Steuerung 14 also dazu ausgestaltet sein, ein mathematisches, durch Parameter beschriebenes Modell der thermischen Eigenschaften des Nutzraums 1 zur Wahl Strömungsgeschwindigkeit v und der Anfangstemperatur T0 zu verwenden. Bei den Parametern des Modells kann es sich z.B. um die oben erwähnten Werte von k und/oder U und/oder die thermische Masse und/oder momentane Temperatur der Lasten und/oder der Luft in den Temperaturzonen handeln. Weiter ist die Steuerung 14 dazu ausgestaltet, im Nutzraum mindestens eine, vorzugsweise mehrere Temperaturen in Abhängigkeit der Zeit, der Strömungsgeschwindigkeit v sowie der Anfangstemperatur T0 zu messen und dadurch die Parameter des Modells zu bestimmen.

Auf diese Weise kann die Steuerung abschätzen, welchen Einfluss Änderungen der Strömungsgeschwindigkeit v und der Anfangstemperatur T auf die Temperaturverteilung im Nutzraum 1 haben, was ihr erlaubt, die Temperaturen in den beiden Temperaturzonen genauer zu regeln.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Kühlgerät, insbesondere Kühlschrank oder Tiefkühler, mit
einem Nutzraum (1) mit mindestens einer unteren und einer oberen Temperaturzone (2, 3),
einem Kühlmodul (8) zum Kühlen von Luft, Luftfördermitteln (10, 11, 12, 13), um die Luft vom Kühlmodul (8) von unten in den Nutzraum (1) einzuleiten und von oben aus dem Nutzraum (1) abzuleiten und zum Kühlmodul (8) zurückzuführen und
einer Steuerung (14),
wobei die Steuerung (14) dazu ausgestaltet ist, in der unteren Temperaturzone (2) eine erste Solltemperatur und in der oberen Temperaturzone (3) eine zweite Solltemperatur aufrechtzuerhalten, indem sie eine Strömungsgeschwindigkeit (v) der von den Luftfördermitteln (10, 11, 12, 13) geförderten Luft sowie eine Temperatur (T0) des Kühlmoduls (8) abhängig von einer momentanen Temperatur in der unteren und oberen Temperaturzone (2, 3) steuert,
**dadurch gekennzeichnet, dass**
- wenn eine Temperatur in der oberen Temperaturzone (3) korrekt jedoch eine Temperatur in der unteren Temperaturzone (2) zu tief ist, die Steuerung die Temperatur (T0) des Kühlmoduls und die Strömungsgeschwindigkeit erhöht, und
- wenn die Temperatur in der unteren Temperaturzone korrekt ist, die Temperatur in der oberen Temperaturzone aber zu tief ist, die Steuerung die Strömungsgeschwindigkeit (v) und die Temperatur (T0) des Kühlmoduls reduziert.

2. Kühlgerät nach Anspruch 1, wobei in der unteren Temperaturzone (2) ein erster Temperatursensor (17) angeordnet ist und die Steuerung (14) dazu ausgestaltet ist, die Temperatur beim ersten Temperatursensor (17) durch Steuern der Strömungsgeschwindigkeit (v) sowie der Temperatur (T0) des Kühlmoduls (8) zu regeln.

3. Kühlgerät nach einem der vorangehenden Ansprüche, wobei in der oberen Temperaturzone (3) ein zweiter Temperatursensor (18) angeordnet ist und die Steuerung (14) dazu ausgestaltet ist, die Temperatur beim zweiten Temperatursensor (18) durch Steuern der Strömungsgeschwindigkeit (v) sowie der Temperatur (T0) des Kühlmoduls (8) zu regeln.

4. Kühlgerät nach einem der vorangehenden Ansprüche, wobei die Luftfördermittel (10, 11, 12, 13) einen Lufteinlass (13) an einem unteren Ende des Nutzraums (1) und einen Luftauslass (10) an einem oberen Ende des Nutzraums (1) aufweisen.

5. Kühlgerät nach Anspruch 4, wobei die Fördermittel zur laminaren Durchströmung des Nutzraums (1) mit Luft ausgestaltet sind.

6. Kühlgerät nach einem der vorangehenden Ansprüche, wobei die Temperaturzonen (2, 3) durch eine Trennplatte (5) voneinander getrennt sind, wobei die Trennplatte (5) mindestens eine Luftdurchtrittsöffnung aufweist.

7. Kühlgerät nach einem der vorangehenden Ansprüche, **dadurch gekennzeichnet, dass** die Steuerung (14) dazu ausgestaltet ist, ein mathematisches, durch Parameter beschriebenes Modell thermischer Eigenschaften des Nutzraums (1) zur Wahl Strömungsgeschwindigkeit (v) und der Anfangstemperatur (T0) zu verwenden, und wobei die Steuerung (14) weiter dazu ausgestaltet ist, im Nutzraum (1) mindestens eine, vorzugsweise mehrere Temperaturen in Abhängigkeit der Zeit, der Strömungsgeschwindigkeit (v) sowie der Anfangstemperatur (T0) zu messen und dadurch die Parameter des Modells zu bestimmen.

8. Kühlgerät nach einem der vorangehenden Ansprüche, wobei die erste Solltemperatur tiefer als die zweite Solltemperatur ist, und insbesondere wobei die erste Solltemperatur mindestens 1°C tiefer als die zweite Solltemperatur ist.

9. Verfahren zum Betreiben des Kühlgeräts nach einem der vorangehenden Ansprüche, **dadurch gekennzeichnet, dass** die momentanen Temperaturen in der unteren und der oberen Temperaturzone gemessen werden und abhängig von einer Abweichung der momentanen Temperaturen von Sollwerten die Strömungsgeschwindigkeit (v) sowie auch die Temperatur (T0) des Kühlmoduls (8) gewählt werden.

## Claims

1. Cooling device, in particular refrigerator or freezer, with
a usable space (1) with at least one lower and one upper temperature zone (2, 3),
a cooling module (8) for cooling air,
air conveying means (10, 11, 12, 13) for introducing the air from the cooling module (8) into the usable space (1) from below and discharging it out of the usable space (1) from above and returning it to the cooling module (8) and
a controller (14),
wherein said controller (14) is adapted to maintain a first desired temperature in said lower temperature zone (2) and a second desired temperature in said upper temperature zone (3) by controlling a flow velocity (v) of the air conveyed by said air conveying means (10, 11, 12, 13) and a temperature (T0) of said cooling module (8) depending on a current temperature in said lower and upper temperature zones (2, 3),
**characterised in that**
- if a temperature in the upper temperature zone (3) is correct but a temperature in the lower temperature zone (2) is too low, the controller increases the temperature (T0) of the cooling module and the flow velocity, and
- if the temperature in the lower temperature zone is correct but the temperature in the upper temperature zone is too low, the controller reduces the flow velocity (v) and the temperature (T0) of the cooling module.

2. Cooling device according to claim 1, wherein a first temperature sensor (17) is arranged in the lower temperature zone (2) and the controller (14) is configured to regulate the temperature at the first temperature sensor (17) by controlling the flow velocity (v) and the temperature (T0) of the cooling module (8).

3. Cooling device according to one of the preceding claims, wherein a second temperature sensor (18) is arranged in the upper temperature zone (3) and the controller (14) is adapted to regulate the temperature at the second temperature sensor (18) by controlling the flow velocity (v) and the temperature (T0) of the cooling module (8).

4. Cooling device according to one of the preceding claims, wherein the air conveying means (10, 11, 12, 13) have an air inlet (13) at a lower end of the usable space (1) and an air outlet (10) at an upper end of the usable space (1).

5. Cooling device according to claim 4, wherein the conveying means are adapted for laminar air flow through the usable space (1).

6. Cooling device according to one of the preceding claims, wherein the temperature zones (2, 3) are separated from each other by a partition plate (5), wherein the partition plate (5) has at least one air passage opening.

7. Cooling device according to one of the preceding claims, **characterized in that** the controller (14) is adapted to use a mathematical model, described by parameters, of thermal properties of the usable space (1) for selecting flow velocity (v) and initial temperature (T0), and wherein the controller (14) is further adapted to measure in the usable space (1) at least one, preferably several, temperatures as a function of time, flow velocity (v) and initial temperature (T0) in order to determine the parameters of the model.

8. Cooling device according to one of the preceding claims, wherein the first set temperature is lower than the second set temperature, and in particular the first set temperature is at least 1°C lower than the second set temperature.

9. Method for operating the cooling device according to one of the preceding claims, **characterized in that** the current temperatures in the lower and upper temperature zones are measured and the flow velocity (v) and the temperature (T0) of the cooling module (8) are selected as a function of a deviation of the current temperatures from the set values.

## Revendications

1. Appareil de froid, en particulier réfrigérateur ou congélateur, comprenant
un espace utile (1) pourvu d'au moins une zone de température inférieure et une zone de température supérieure (2, 3),
un module de refroidissement (8) destiné à refroidir l'air,
des moyens d'acheminement d'air (10, 11, 12, 13), afin d'introduire l'air du module de refroidissement (8) par le bas dans l'espace utile (1) et de l'évacuer de l'espace utile (1) par le haut et de le ramener au module de refroidissement (8) et
une commande (14),
dans lequel la commande (14) est conçue pour maintenir une première température théorique dans la zone de température inférieure (2) et pour maintenir une deuxième température théorique dans la zone de température supérieure (3), en commandant une vitesse d'écoulement (v) de l'air acheminé par les moyens d'acheminement d'air (10, 11, 12, 13) ainsi qu'une température (T0) du module de refroidissement (8) en fonction d'une température momentanée dans les zones de température inférieure et supérieure (2, 3),
**caractérisé en ce que**
- lorsqu'une température dans la zone de température supérieure (3) est correcte mais qu'une température dans la zone de température inférieure (2) est trop basse, la commande augmente la température (T0) du module de refroidissement et la vitesse d'écoulement, et
- lorsque la température dans la zone de température inférieure est correcte, mais que la température dans la zone de température supérieure est trop basse, la commande réduit la vitesse d'écoulement (v) et la température (T0) du module de refroidissement.

2. Appareil de froid selon la revendication 1, dans lequel un premier capteur de température (17) est agencé dans la zone de température inférieure (2) et la commande (14) est conçue pour réguler la température pour le premier capteur de température (17) par commande de la vitesse d'écoulement (v) ainsi que de la température (T0) du module de refroidissement (8).

3. Appareil de froid selon l'une quelconque des revendications précédentes, dans lequel un deuxième capteur de température (18) est agencé dans la zone de température supérieure (3) et la commande (14) est conçue pour réguler la température pour le deuxième capteur de température (18) par commande de la vitesse d'écoulement (v) ainsi que de la température (T0) du module de refroidissement (8).

4. Appareil de froid selon l'une quelconque des revendications précédentes, dans lequel les moyens d'acheminement d'air (10, 11, 12, 13) présentent une entrée d'air (13) à une extrémité inférieure de l'espace utile (1) et une sortie d'air (10) à une extrémité supérieure de l'espace utile (1).

5. Appareil de froid selon la revendication 4, dans lequel les moyens d'acheminement sont conçus pour faire passer l'air de façon laminaire à travers l'espace utile (1).

6. Appareil de froid selon l'une quelconque des revendications précédentes, dans lequel les zones de température (2, 3) sont séparées l'une de l'autre par une plaque de séparation (5), dans lequel la plaque de séparation (5) présente au moins un orifice de passage d'air.

7. Appareil de froid selon l'une quelconque des revendications précédentes, **caractérisé en ce que** la commande (14) est conçue pour utiliser un modèle mathématique, des propriétés thermiques de l'espace utile (1) décrit par des paramètres pour le choix de la vitesse d'écoulement (v) et de la température initiale (T0), et dans lequel la commande (14) est conçue en outre pour déterminer dans l'espace utile (1) au moins une, de préférence plusieurs températures en fonction du temps, de la vitesse d'écoulement (v) ainsi que de la température initiale (T0), et de déterminer ainsi les paramètres du modèle.

8. Appareil de froid selon l'une quelconque des revendications précédentes, dans lequel la première température théorique est plus basse que la deuxième température théorique, et en particulier dans lequel la première température théorique est plus basse que la deuxième température théorique d'au moins 1°C.

9. Procédé pour faire fonctionner l'appareil de froid selon l'une quelconque des revendications précédentes, **caractérisé en ce que** les températures momentanées dans les zones de température inférieure et supérieure sont mesurées et la vitesse d'écoulement (v) ainsi que la température (T0) du module de refroidissement (8) sont choisies en fonction d'un écart entre les températures momentanées et les valeurs théoriques.
